# EUROPÄISCHE PATENTSCHRIFT

(11) **EP 4 452 434 B1**
(45) Veröffentlichungstag und Bekanntmachung des Hinweises auf die Patenterteilung: **26.11.2025**
(21) Anmeldenummer: 22844100.2
(22) Anmeldetag: 22.12.2022
(51) Int. Cl.: A63H 33/08

(54) **SPIELZEUG-BAUSTEINSATZ**
SET OF TOY BUILDING BLOCKS
ENSEMBLE DE BLOCS DE CONSTRUCTION DE JOUET

(30) Priorität: 23.12.2021 DE 102021134579
(43) Veröffentlichungstag der Anmeldung: 30.10.2024
(73) Patentinhaber: Holz, Florian, 47877 Willich (DE)
(72) Erfinder: Holz, Florian, 47877 Willich (DE)
(74) Vertreter: Bauer PSU PartG mbB
(86) Internationale Anmeldenummer: PCT/EP2022/087606
(87) Internationale Veröffentlichungsnummer: WO 2023/118503

(56) Entgegenhaltungen:
- EP-A1- 0 027 840
- DE-T2- 60 116 891
- FR-A1- 2 979 251
- US-A- 3 487 579
- US-A- 5 057 049

## Beschreibung

Die Erfindung betrifft einen Spielzeug-Bausteinsatz gemäß dem Oberbegriff des Patentanspruchs 1.

Ein derartiger unter der Bezeichnung bzw. Marke "Lego" weltweit bekannter Spielzeug-Bausteinsatz ist in der US 3 005 282 beschrieben.

Bei diesem bekannten Spielzeug-Bausteinsatz hat die Basisplatte einen rechteckigen Querschnitt, wodurch trotz einer Vielzahl von Baumöglichkeiten die Variationen dennoch in gewisser Weise eingeschränkt sind.

Die EP 0027840 beschreibt Bauelemente zur Ausbildung von Pyramiden, Raumfahrtobjekte, Figuren, Kugeln, Waben, Zukunftsobjekte oder andere schwierig vorzustellenden Objekte. Die Bauelemente weisen hierbei eine Basis-Sechseckplatte auf, die mit sechs Primärvorsprüngen und sechs Sekundärvorsprüngen versehen ist. Um die Bauelemente miteinander zu verbinden, sind die Sekundärzapfen derart angeordnet, dass die Primärzapfen beim Zusammenstecken von zwei Bauelementen genau zwischen die Sekundärzapfen und eine Außenseite passen, sodass sich eine Klemmwirkungergibt.

Ein weiteres System von Baukastenelementer ist aus der DE 601 16 891 T2 bekannt. Ein Grundelement des Systems ist dabei in Form eines gleichseitigen Achtecks ausgebildet und weist mindestens vier an einer Oberseite angeordnete Kopplungvorsprünge, von denen zwei als Zentralvorsrünge. angeordnet auf einer ersten Kreislinie, und zwei als Umfangsvorsprünge, angeordnet auf einer zweiten, größeren Kreislinie, ausgebildet sind. An einer Unterseite weist das Grundelement Versteinfungsrippen auf, die einerseits mit Wänden des Grundelements und andererseits mit einer zylindrisch ausgebildeten Verbindungwand in Kontakt stehen. Eine Verbindung zweier Baukastenelemente soll dabei mittels eines Kontakts der Kopplungsvorsprünge mit den Versteifungsrippen und/oder der Verbindungswand und/oder den Wänden erfolgen.

Der Erfindung liegt die Aufgabe zugrunde, einen von dem bekannten Spielzeug-Bausteinsatz neuen abgewandelten Spielzeug-Bausteinsatz mit von der Rechteckform abweichenden Form der Einzel-Bausteine zu schaffen.

Zur Lösung dieser Aufgabe dient ein Spielzeug-Bausteinsatz gemäß dem Kennzeichen des Patentanspruchs 1.

Der Kerngedanke der Erfindung besteht darin, an einer Plattenunterseite einen gegen die Innenseiten der zylindrischen Sekundärvorsprünge anliegenden Versteifungsring anzubringen.

Als Urform für einen Baustein ist eine Sechseck-Basisplatte zu verwenden und weitere Bausteine vorgesehen, die durch symmetrisches axiales Zerteilen der Sechseck-Basisplatte mittig zwischen benachbarten Primär- und Sekundärvorsprüngen entstanden sind.

Bevorzugte Ausführungsformen derartiger weiterer Bausteine sind in den Unteransprüchen 2 bis 6 beschrieben.

Gemäß einer bevorzugten Ausführungsform der Erfindung enthalten die weiteren Bausteine solche Bausteine, die durch mittiges Zerteilen zwischen sich gegenüberliegenden Eckpunkten der Sechseck-Platte entstanden sind.

Eine weitere bevorzugte Ausführungsform besteht darin, dass die weiteren Bausteine solche Bausteine enthalten, die durch tortenstückähnliches symmetrisches Zerteilen einer Basis-Sechseckplatte in sechs Teilstücke entstanden sind.

Vorzugsweise enthalten die weiteren Bausteine solche Bausteine, die durch symmetrisches Zerteilen der Basis-Sechseckplatte in drei Teilstücke mit jeweils zwei Primär- und Sekundärvorsprüngen entstanden sind.

Die weiteren Bausteine können vorzugsweise solche Bausteine enthalten, die als Einheit mindestens zwei aneinandergereihte Teilstücke enthalten.

Gemäß einer weiteren bevorzugten Ausführungsform der Erfindung können die weiteren Bausteine solche Bausteine enthalten, die als Einheit aus einem Sechseck-Baustein gemäß Anspruch 1 und einem Baustein gemäß Anspruch 2 zusammengesetzt ist.

Der erfindungsgemäße Spielzeug-Bausteinsatz enthält vorzugsweise eine Bodenplatte, die auf ihrer Oberseite mit in einer Sechseck-Konfiguration verteilten Primärzapfen versehen ist.

Vorzugsweise kann an der Plattenunterseite mittig ein Sekundärvorsprung angebracht sein, dessen Innendurchmesser zum Aufstecken auf einen Primärvorsprung einen an den Außendurchmesser des Primärvorsprungs angepassten Durchmesser hat.

Die Erfindung wird im Folgenden anhand der Figuren näher beschrieben:
Figur 1 zeigt in vergrößertem Maßstab eine isometrische Darstellung eines erfindungsgemäßen Bausteins;
Figur 2 zeigt eine Seitenansicht des Bausteins,
Figur 3 zeigt eine Draufsicht auf den erfindungsgemäßen Baustein;
Figur 4 zeigt eine Unteransicht des erfindungsgemäßen Bausteins;
Figur 5 zeigt eine Draufsicht auf drei nebeneinander zusammengefügte Bausteinsatz-Bodenplatten mit diversen durch dicke Linien gekennzeichneten weiteren Bausteinelementen;
Figur 6 zeigt eine Draufsicht auf ein weiteres Bausteinelement gemäß Patentanspruch 4;
Figur 7 zeigt eine Unteransicht des in Figur 6 dargestellten Bausteinelementes.

Die Urform des erfindungsgemäßen Bausteines enthält eine gleichseitige sechseckige Basisplatte 1, an deren Oberseite sechs kreisförmige Primärvorsprünge 3 angebracht sind.

Die Primärvorsprünge 3 liegen mit Abstand von den Seitenrändern mittig zu diesen.

An die Unterseite der Bodenplatte 1 sind Seitenwände 2 angeformt.

Gemäß Figur 4 sind an der Unterseite der Bodenplatte sechs Sekundärvorsprünge 4 angebracht, die jeweils den Eckpunkten der sechseckigen Bodenplatte zugewandt sind und mit Abstand von den Seitenwänden 2 liegen.

Die Sekundärvorsprünge 4 sind derart mit Abstand von den Innenseiten der Seitenwände 2 angebracht, dass die Primärvorsprünge 3 klemmend zwischen die Sekundärvorsprünge 4 und die Seitenwände 2 eindrückbar sind.

In Figur 5 sind drei mittels eines sechseckigen Bausteins miteinander verbundene Bodenplatten 7 als Grundplatte zum Aufstecken der erfindungsgemäßen Bausteine dargestellt.

In Figur 5 sind diverse Ausführungsbeispiele der weiteren Bausteine (a) - (i) durch verstärkt ausgedruckte Linien dargestellt.

Bei entsprechend ausgewählten Abmessungen der Bausteine, insbesondere der Primär- und Sekundärvorsprünge besteht die Möglichkeit, den erfindungsgemäßen Bausteinsatz auch mit Bausteinen anderer Hersteller z.B. gemäß der US 3 005 282 zu verwenden.

Die Primärvorsprünge 3 können beispielsweise einen Durchmesser von 4,8 mm und einen Achsabstand voneinander von 8 mm haben.

Der Innendurchmesser des Sekundärvorsprungs 6 ist zur Aufnahme eines Primärvorsprunges 3 an den Durchmesser des Primärvorsprunges 3 angepasst.

Als Gesamthöhe eines Bausteines wird beispielsweise eine Höhe von 11,4 mm vorgeschlagen, bei einer Höhe der Primärvorsprünge 3 in der Größenordnung von 1,8 mm.

Die Bausteine und die Bodenplatten bestehen vorzugsweise aus einem geringfügig elastisch verformbarem Kunststoff auf z.B. EPS- oder EPE-Basis.

## Patentansprüche

1. Spielzeug-Bausteinsatz, enthaltend Einzel-Bausteine, die enthalten:
a) eine eine Unterseite und eine Oberseite aufweisende ebene, plattenförmige, mehrseitige Basisplatte (1),
b) an die Ränder der Plattenunterseite unter einem Winkel von 90° anschließende Seitenwände (2),
c) an der Plattenoberseite angebrachte zylindrische Primärvorsprünge (3),
d) an die Plattenunterseite mit Abstand von den Innenseiten der Seitenwände (2) angebrachte zylindrische Sekundärvorsprünge (4), derart,
dass die Primärvorsprünge (3) klemmend zwischen die Sekundärvorsprünge (4) und die Seitenwände (2) eindrückbar sind,
- wobei der Bausteinsatz als Urform Bausteine in Form von gleichseitigen Basis-Sechseckplatten (1) die
- jeweils sechs Primärvorsprüngen (3), die mittig mit Abstand von den Seitenrändern der Basis- Sechseckplatte (1) angeordnet sind, und
- mit jeweils sechs den Eckpunkten der Basis- Sechseckplatte (1) mit Abstand gegenüberliegenden Sekundärvorsprüngen (4) aufweisen, und dass weitere Bausteine vorgesehen sind, die durch symmetrisches axiales Zerteilen der Basis-Sechseckplatte (1) mittig zwischen benachbarten Primär- und Sekundärvorsprüngen (3 bzw. 4) entstanden sind
**dadurch gekennzeichnet, dass**
- an der Plattenunterseite ein gegen die Innenseiten der zylindrischen Sekundärvorsprünge (4) anliegender Versteifungsring (6) angebracht ist.

2. Spielzeug-Bausteinsatz nach Anspruch 1, **dadurch gekennzeichnet, dass** die weiteren Bausteine solche Bausteine sind, die durch mittiges Zerteilen zwischen sich gegenüberliegenden Eckpunkten der Basis-Sechseckplatte (1) entstanden sind.

3. Spielzeug-Bausteinsatz nach Anspruch 1, **dadurch gekennzeichnet, dass** die weiteren Bausteine solche Bausteine sind, die durch tortenstückähnliches symmetrisches Zerteilen einer Basis-Sechseckplatte (1) in sechs Teilstücke entstanden sind.

4. Spielzeug-Bausteinsatz nach Anspruch 1, **dadurch gekennzeichnet, dass** die weiteren Bausteine solche Bausteine enthalten, die durch symmetrisches Zerteilen der Basis-Sechseckplatte (1) in drei Teilstücke mit jeweils zwei Primär- und Sekundärvorsprüngen (3 bzw. 4) entstanden sind.

5. Spielzeug-Bausteinsatz nach Anspruch 4, **dadurch gekennzeichnet, dass** die weiteren Bausteine solche Bausteine sind, die als Einheit mindestens zwei aneinandergereihte Teilstücke enthält.

6. Spielzeug-Bausteinsatz nach Anspruch 1, **dadurch gekennzeichnet, dass** die weiteren Bausteine solche Bausteine sind, die als Einheit aus einem von den als Urform in Anspruh definierten Sechseck-Baustein und einem von den in Anspruh 2 definierten Bausteinen zusammengesetzt ist.

7. Spielzeug-Bausteinsatz nach einem der Ansprüche 1 bis 6, **dadurch gekennzeichnet, dass** er zum Aufstecken von Bausteinen gemäß einem der Ansprüche 1 bis 6 mindestens eine Bodenplatte enthält, die auf ihrer Oberseite mit in einer Sechseck-Konfiguration verteilten Primärzapfen versehen ist.

8. Spielzeug-Bausteinsatz nach einem der Ansprüche 1 bis 7, **dadurch gekennzeichnet, dass** an der Plattenunterseite mittig ein Sekundärvorsprung (6) angebracht ist, dessen Innendurchmesser zum Aufstecken auf einen Primärvorsprung (3) einen an den Außendurchmesser des Primärvorsprungs (3) angepassten Durchmesser hat.

## Claims

1. A set of toy building blocks, containing individual building blocks that contain:
a) a flat, planar, multi-sided basic plate (1), which has an underside and a top side,
b) side walls (2), which adjoin the edges of the plate underside at an angle of 90°,
c) cylindrical primary protrusions (3), which are attached to the plate top side,
d) cylindrical secondary protrusions (4), which are attached to the plate underside at a distance from the inner sides of the side walls (2),
such that the primary protrusions (3) can be pressed clampingly between the secondary protrusions (4) and the side walls (2),
- wherein the set of building blocks has, as an original shape, building blocks in the form of equilateral basic hexagonal plates (1), which each have
- six primary protrusions (3), which are arranged centrally at a distance from the side edges of the basic hexagonal plate (1), and
- six secondary protrusions (4), which are situated at a distance opposite the corner points of the basic hexagonal plate (1), and that further building blocks are provided, which have been produced by symmetrically axially dividing the basic hexagonal plate (1) centrally between adjacent primary and secondary protrusions (3 and 4),
**characterised in that**
- a stiffening ring (6), which bears against the inner sides of the cylindrical secondary protrusions (4), is attached to the plate underside.

2. The set of toy building blocks according to Claim 1, **characterised in that** the further building blocks are building blocks that have been produced by centrally dividing between mutually opposing corner points of the basic hexagonal plate (1).

3. The set of toy building blocks according to Claim 1, **characterised in that** the further building blocks are building blocks that have been produced by symmetrically dividing a basic hexagonal plate (1) into six portions in the manner of a slice of cake.

4. The set of toy building blocks according to Claim 1, **characterised in that** the further building blocks contain building blocks that have been produced by symmetrically dividing the basic hexagonal plate (1) into three portions, each having two primary and secondary protrusions (3 and 4).

5. The set of toy building blocks according to Claim 4, **characterised in that** the further building blocks are building blocks that contain at least two lined-up portions as a unit.

6. The set of toy building blocks according to Claim 1, **characterised in that** the further building blocks are building blocks that are composed as a unit from a hexagonal building block defined as an original shape in Claim 1 and one of the building blocks defined in Claim 2.

7. The set of toy building blocks according to one of Claims 1 to 6, **characterised in that** it contains at least one baseplate for the placement of building blocks according to one of Claims 1 to 6, said baseplate being provided on its top side with primary studs distributed in a hexagonal configuration.

8. The set of toy building blocks according to one of Claims 1 to 7, **characterised in that** a secondary protrusion (6) is attached centrally to the plate underside, and the inner diameter of said secondary protrusion has a diameter adapted to the outer diameter of a primary protrusion (3) for placement onto the primary protrusion (3).

## Revendications

1. Jouet constitué d'un ensemble de blocs de construction, comprenant des blocs de construction individuels, qui comprennent :
a) une plaque de base (1) multilatérale plane, en forme de plaque, comportant une face inférieure et une face supérieure,
b) des parois latérales (2) se raccordant sur les bords de la face inférieure de plaque sous un angle de 90 °,
c) des saillies primaires (3) cylindriques montées sur la face supérieure de plaque,
d) des saillies secondaires (4) cylindriques, montées sur la face inférieure de plaque avec un écart par rapport aux faces intérieures des parois latérales (2), de telle sorte
que les saillies primaires (3) puissent être poussées par serrage entre les saillies secondaires (4) et les parois latérales (2),
- l'ensemble de blocs de construction comportant en tant qu'archétype des blocs de construction sous la forme de plaques hexagonales (1) de base à côté égaux, qui comportent
- chacune six saillies primaires (3), qui sont placées au centre avec un écart par rapport aux bords latéraux de la plaque hexagonale (1) de base et
- chacune six saillies secondaires (4) placées avec un écart à l'opposée des sommets de la plaque hexagonale (1) et des blocs de construction supplémentaires étant prévus, qui sont nés par une division axiale symétrique de la plaque hexagonale (1) de base, au centre entre des saillies primaires et secondaires (3 ou 4) voisines,
**caractérisé en ce que**
- sur la face inférieure de plaque est montée une bague de renfort (6) adjacente aux faces intérieures des saillies secondaires (4) cylindriques.

2. Jouet constitué d'un ensemble de blocs de construction selon la revendication 1, **caractérisé en ce que** les blocs de construction supplémentaires sont des blocs de construction qui sont nés par division centrale entre des sommets opposés de la plaque hexagonale (1) de base.

3. Jouet constitué d'un ensemble de blocs de construction selon la revendication 1, **caractérisé en ce que** les blocs de construction supplémentaires sont des blocs de construction qui sont nés par division symétrique en six portions à la manière de parts de tarte d'une plaque hexagonale (1) de base.

4. Jouet constitué d'un ensemble de blocs de construction selon la revendication 1, **caractérisé en ce que** les blocs de construction supplémentaires comprennent des blocs de construction qui sont nés par division symétrique de la plaque hexagonale (1) de base en trois portions dotées chacune de deux saillies primaires et secondaires (3 ou 4).

5. Jouet constitué d'un ensemble de blocs de construction selon la revendication 4, **caractérisé en ce que** les blocs de construction supplémentaires sont des blocs de construction qui en tant qu'unité comprennent au moins deux portions juxtaposées.

6. Jouet constitué d'un ensemble de blocs de construction selon la revendication 1, **caractérisé en ce que** les blocs de construction supplémentaires sont des blocs de construction qui en tant qu'unité sont composés d'un bloc de construction hexagonal, défini comme archétype dans la revendication 1 et d'un bloc de construction parmi ceux définis dans la revendication 2.

7. Jouet constitué d'un ensemble de blocs de construction selon l'une quelconque des revendications 1 à 6, **caractérisé en ce que** pour emboîter des blocs de construction selon l'une quelconque des revendications 1 à 6, il comprend au moins une plaque d'embase qui sur sa face supérieure est munie de tenons primaire répartis selon une configuration hexagonale.

8. Jouet constitué d'un ensemble de blocs de construction selon l'une quelconque des revendications 1 à 7, **caractérisé en ce que** sur la face inférieure de plaque est montée au centre une saillie secondaire (6) dont le diamètre intérieur a un diamètre adapté au diamètre extérieur de la saillie primaire (3), pour l'emboîtement sur une saillie primaire (3).
